# EUROPÄISCHE PATENTSCHRIFT

(11) **EP 0 598 285 B1**
(45) Veröffentlichungstag und Bekanntmachung des Hinweises auf die Patenterteilung: **10.09.1997**
(21) Anmeldenummer: 93117861.0
(22) Anmeldetag: 04.11.1993
(51) Int. Cl.: A41H 43/00, B26D 7/22, B26D 7/12

(54) **Stossmesser-Zuschneidemaschine**
Reciprocating-knife cutting machine
Couteau à actionnement oscillatoire

(30) Priorität: 05.11.1992 DE 4237351
(43) Veröffentlichungstag der Anmeldung: 25.05.1994
(73) Patentinhaber: W. Steinhauser GmbH & Co. KG Maschinenfabrik, D-72519 Veringenstadt (DE)
(72) Erfinder: Steinhauser, Klaus, D-72519 Veringenstadt (DE)
(74) Vertreter: Patentanwälte Eisele, Otten & Roth

(56) Entgegenhaltungen:
- CH-C- 297 819
- DE-A- 2 619 789
- GB-A- 2 175 529

## Beschreibung

Die Erfindung betrifft eine Stoßmesser-Zuschneidemaschine nach dem Oberbegriff des Anspruchs 1.

Aus der den Oberbegriff des Anspruchs 1 bildenden DE 26 19 789 B2 ist eine Stoßmesser-Schneidvorrichtung zur Bearbeitung von Flachmaterial, d. h. zum Schneiden mehrerer, auf einer tischplattenartigen Unterlage aufgelegter Stofflagen bekanntgeworden, die eine Messerschutzeinrichtung zur Abdeckung der Stoßmesser-Schneidkante aufweist. Wie in dieser Druckschrift beschrieben, war es bei älteren Stoßmesser-Zuschneidemaschinen üblich, daß die Schneidkante des Stoßmessers ungeschützt geführt wurde, was zu schweren Arbeitsunfällen führen konnte. Demzufolge wurden einige Stoßmesserschutzeinrichtungen vorgeschlagen, die eine Berührung des Stoßmessers vermeiden sollten. Wie in der oben genannten Druckschrift angegeben, kann dieser Messerschutz beispielsweise in Form einer in der Draufsicht U-förmigen Plastikglashaube bestehen, die das Stoßmesser U-förmig umgibt. Derartige Plexiglasverdeckungen haben den Nachteil, daß sie die Sicht auf die Schneidstelle aufgrund der ständigen Verstaubung und einer Parallaxenverschiebung behindern. Bei der zwangsläufig notwendigen Reinigung eines verstaubten Plexiglasschutzes besteht ebenfalls eine Verletzungsgefahr durch das Hineingreifen zwischen Messer und Innenseite der Verdeckung. Weiterhin ist das Zurückziehen der Maschine nach dem Trennschnitt durch die herabfallende Verdeckung nicht mehr ohne weiteres möglich, d. h. die Maschine muß über die Stofflage hinweg gehoben oder um den Zuschneidetisch herumgefahren werden. Eine solche Plexiglasverdeckung hat weiterhin den Nachteil, daß das manuelle Halten der Stofflage durch die Benutzerperson in unmittelbarer Schneidnähe nicht mehr möglich ist, da dieser Raum durch die Plexiglasabdeckung verdeckt ist. Hierdurch ergeben sich Schnittungenauigkeiten, die durch ein Hochnehmen der Schutzeinrichtung vermieden werden sollen, wodurch jedoch der Schutz nicht mehr gewährleistet ist. Da ein solcher Plastikschutz an der Niederhaltervorrichtung bzw. am Stoffdrücker befestigt ist, wird dieser noch schwerer und bewirkt durch das Verschieben der Stofflagen ungenaue Zuschnitte. Schließlich stellt die großräumige Plexiglasverdeckung einen zusätzlichen Ballast dar, der die Maschine noch kopflastiger macht und den Zugriff zur Gefahrenstelle dennoch nicht wirksam verhindert. Solche Plexiglasverdeckungen weisen demnach insgesamt eine Reihe von Nachteilen auf.

Wie aus der oben genannten Druckschrift weiterhin entnehmbar ist, steht der Anordnung eines Messerschutzes unmittelbar vor oder neben der Stoßmesserschneidkante die Forderung entgegen, daß die Stoßmesser-Schneidkante gut einsehbar sein muß. Weiterhin weisen derartige handgeführte Stoßmessermaschinen unter dem Maschinengehäuse eine Schleifvorrichtung für die Stoßmesser-Schneidkante auf, die zum Schleifen aus einer oberen Ruhelage heraus längs des Stoßmessers nach unten abgesenkt und dann wieder angehoben wird. Eine Schutzeinrichtung unmittelbar vor der Stoßmesser-Schneidkante würde einer solchen Schleifvorrichtung im Wege stehen.

Die bekannte Einrichtung gemäß der oben genannten Druckschrift schlägt zur Lösung dieses Problems eine seitlich der Stoßmesser-Schneidkanten verlaufende, bandförmige Schutzeinrichtung vor, die in ihrem unteren Bereich mit dem auf- und abbewegbaren Niederhalter der Messerschutzeinrichtung verbunden ist und dessen flexibles Band sich im oberen Bereich bei dessen Aufwärtsbewegung beispielsweise aufrollt. Im untersten Bereich der Messerschutzeinrichtung ist das Stoßmesser sichtbar ausgebildet. Ein derartiger Stoßmesserschutz wird unterhalb der Schleifvorrichtung angeordnet, so daß eine gegenseitige Behinderung bei der Auf- und Abwärtsbewegung sowohl der Schleifvorrichtung als auch des Niederhalters nicht stattfindet. Nachteilig an dieser Einrichtung ist jedoch die aufwendige Mechanik für die Führung der seitlichen Abdeckbänder.

Alternativ schlägt die bekannte Einrichtung vor, anstelle der bandförmigen Meßschutzeinrichtung vor oder neben der Stoßmesser-Schneidkante einen teleskopierbaren Stab als Messerschutz anzuordnen. Anstelle eines teleskopierbaren Stabes kann auch ein starrer Stab als Messerschutz verwendet werden, der die vorgesehene Schleifvorrichtung durchsetzt. Die Anordnung eines solchen einzelnen Stabes vor oder neben der Stoßmesser-Schneidkante kann jedoch einen wirksamen Schutz gegen eine Fingerberührung der Schneidkante nicht bieten. Insbesondere ist auch die freie Sichtbarkeit der Stoßmesserschneide durch einen davor angeordneten Schutzstab beeinträchtigt.

Aus der CH-A-297 819 ist eine weitere Stoßmesser-Zuschneidemaschine für Flachmaterial bekannt geworden, bei welcher der Stoffniederhalter mit einem Schutzbügel versehen ist, der die Stoßmesser-Schneidkante abschirmt.

Der erfindungsgemäßen Zuschneidemaschine liegt demzufolge die Aufgabe zugrunde, eine einfache und wirksame Schutzeinrichtung gegen eine Berührung der Stoßmesser-Schneidkante zu schaffen, wobei zum einen keine Sichtbehinderung beim Schneidvorgang vorliegt und zum anderen auch die Schleifvorrichtung zum Schärfen der Stoßmesser-Schneidkante vollwirksam bleibt.

Diese Aufgabe wird ausgehend von einer Stoßmesser-Zuschneidemaschine nach dem Oberbegriff des Anspruchs 1 durch die kennzeichnenden Merkmale des Anspruchs 1 gelöst.

In den Unteransprüchen sind vorteilhafte und zweckmäßige Weiterbildungen der Stoßmesser-Zuschneidemaschine gemäß Anspruch 1 angegeben.

Die erfindungsgemäße Stoßmesser-Schneidvorrichtung hat gegenüber den bekannten Einrichtungen den Vorteil, daß keinerlei Sichtbehinderungen in Form von Plexiglasscheiben oder Bandmesserabdeckungen vorhanden sind. Vielmehr wird ein wirksamer Schutz gegen Berührung der Stoßmesser-Schneidkante dadurch erzielt, daß in einem geringen Abstand vor der Stoßmesser-Schneidkante insbesondere zwei Schutzstäbe angeordnet sind, die derart eng die Schneidkante des Stoßmessers umgeben, daß eine Berührung der Schneidkante verhindert wird. Dabei sind die Schutzstäbe in ihrem unteren Bereich mit der Niederhaltervorrichtung bzw. dem Stoffdrückerfuß verbunden, der je nach Stofflagenhöhe nach oben geschoben wird. Beim Hochschieben der Niederhaltervorrichtung verschieben sich die Schutzstäbe ebenfalls nach oben und sind hierbei am Maschinengehäuse und insbesondere im Pleuelgehäuse geführt.

Durch den sehr einfachen Aufbau einer solchen Messerschutzeinrichtung können komplizierte Teile eingespart werden. Die Schutzstäbe bewegen sich mit der geführten Niederhaltervorrichtung und decken die Schneidkante des Stoßmessers wirksam ab.

Weitere Einzelheiten der Erfindung sind in der Zeichnung dargestellt. In der nachfolgenden Beschreibung eines Ausführungsbeispiels sind weitere Einzelheiten und Vorteile der Erfindung angegeben.
- Die Fig. 1: zeigt eine Seitenansicht einer erfindungsgemäßen Stoßmesser-Zuschneidemaschine,
- die Fig. 2: eine Draufsicht entlang der Schnittfläche A-B in Fig. 1.

### Beschreibung eines Ausführungsbeispiels:

Die in der Fig. 1 dargestellte Stoßmesser-Zuschneidemaschine 1 entspricht in ihrem grundsätzlichen Aufbau einer Maschine, wie sie beispielsweise in der DE 26 19 789 B2 gezeigt und beschrieben ist. Eine solche Maschine besitzt ein Maschinengehäuse 2 mit einem elektrischen Antrieb für ein sich auf- und abwärtsbewegendes Stoßmesser 3. Hierfür ist auf der Motorwelle 4 eine Schwungscheibe 5 mit einem Exzenterbolzen 6 vorgesehen, an welchem ein Pleuel 7 mit Lager 8 gelagert ist. Das untere Ende des Pleuels 7 ist mit dem Stoßmesserende 9 über ein Lager 10 verbunden. Der vorstehende bekannte Antrieb ist in der Zeichnung nur schematisch dargestellt.

Die Stoßmesser-Zuschneidemaschine 1 weist in ihrem unteren Bereich eine Fußplatte 11 auf, die über eine U-förmige Tragstütze 12 mit dem Maschinengehäuse 2 verbunden ist. Ein bügelförmiger Niederhalter 13 ist an einer vertikalen Stange 14 befestigt, die am Maschinengehäuse 2 auf- und abbewegbar geführt ist. Dabei enthält das Maschinengehäuse eine nicht näher dargestellte Bremseinrichtung für die Stange 14, die durch Betätigung eines Bedienungshebels gelöst werden kann, so daß der Niederhalter 13 unter seinem Eigengewicht nach unten fällt.

Eine solche Sicherheitseinrichtung ist in der nicht vorveröffentlichten älteren Anmeldung der Anmelderin P 42 08 375.3 beispielhaft beschrieben. Auf den Inhalt dieser Patentanmeldung wird ausdrücklich verwiesen.

In der Fig. 1 ist weiterhin eine Messerschleifvorrichtung 15 gezeigt, die aus zwei V-förmig zueinander ausgerichteten Schleifbändern 16, 17 besteht. Die Umlenkrollen für die Bänder der Messerschleifvorrichtung werden durch den Stoßmesserantrieb angetrieben, wobei die Schleifvorrichtung längs des Stoßmessers abgesenkt und wieder angehoben wird, um dessen Schneidkante 18 zu schärfen. Die Führung der Messerschleifvorrichtung geschieht über eine Führungsstange 19.

Zur Absicherung der vorderen Schneidkante 18 mit Schneidspitze 18' des Stoßmessers 3 befindet sich vor dem Stoßmesser 3 eine Messerschutzeinrichtung 20, die aus zwei unmittelbar vor der Schneidkante 18 angeordneten Schutzstäben 21, 22 besteht. Diese Schutzstäbe 21, 22 sind in ihrem unteren Bereich in jeweils eine Hülse 23 eingesteckt und mittels einer Schraube 24 verklemmt. Die Hülse 23 ist auf dem Niederhalter 13 befestigt. Die Schutzstäbe 21, 22 führen daher die Auf- und Abwärtsbewegung des Niederhalters 13 mit der vertikalen Stange 14 durch.

In seinem oberen Bereich ist der jeweilige Schutzstab 21, 22 in einer Führungshülse 25 am Maschinengehäuse 2 geführt und ragt entlang der in Fig. 1 dargestellten gestrichelten Linie 26 in das Pleuelgehäuse 27 der Zuschneidemaschine insbesondere in der obersten Stellung hinein. Dabei durchdringen die beiden Schutzstäbe 21, 22 die beiden Schleifbänderarme 16, 17 in einer jeweiligen Bohrung 28, so daß sowohl die Messerschleifvorrichtung 15 als auch die Niederhaltervorrichtung 13, 14 mit Schutzstangen 21, 22 unabhängig voneinander auf- und abbewegt werden können. Sofern die in das Pleuelgehäuse 27 bei dessen Aufwärtsbewegung hineinragenden Schutzstäbe 21, 22 zu eng an den Stoßmesserantrieb und insbesondere an die Pleuelstange 7 heranreichen, kann eine Abstandsvergrößerung durch eventuelle Abstandshülsen zwischen Pleuelgehäuse 27 (Gehäusedeckel) und Maschinengehäuse 2 mit einem zusätzlichen Dichtungsring bewerkstelligt werden. Durch diese Maßnahmen können auch ältere Maschinen mit entsprechenden Schutzstäben ausgestattet werden.

Wie aus Fig. 2 ersichtlich, befindet sich die Verbindungsebene 30 der beiden Schutzstäbe 21, 22 in einem Abstand s₁ vor der "Spitze" 18' der Schneidkante 18 des Stoßmessers 3. Dieser Abstand s₁ beträgt vorteilhafterweise s₁ ≤ 8 mm, so daß eine Berührung der vorderen Schneide 18' nicht mehr möglich ist. Selbstverständlich kann "s₁" auch der direkte Abstand des jeweiligen Stabes 21, 22 zur Messerspitze 18' sein, wobei die "Spitze" 18' in Fig. 2 die "vordere Schneidkante" ist.

Auch der seitliche Abstand s₂ der beiden Schutzstäbe 21, 22 ist sehr klein gehalten und beträgt ebenfalls s₂ ≤ 8 mm. Hierdurch ist sichergestellt, daß die vordere Schneidspitze 18' der Schneidkante 18 aufgrund der beiden Schutzstäbe 21, 22 nicht manuell berührt werden kann. Hierzu gibt eine Vorschrift der deutschen Berufsgenossenschaft an, daß ein ausreichender Schutz vor scharfen Kanten gegen Berühren bei einer Spaltbreite von ≤ 8 mm gewährleistet ist, d. h. die durch die Schutzstäbe gebildete Spaltbreite s₁, s₂ muß deutlich kleiner als die Fingerbreite sein.

Aus Fig. 2 ist die U-förmige Ausbildung der Tragstütze 12 ersichtlich, in welcher das Stoßmesser 3 geführt ist, so daß nur der vordere Bereich 29 mit der Schneidkante 18 aus der U-förmigen Tragstütze 12 herausragt.

Die Erfindung ist nicht auf das dargestellte und beschriebene Ausführungsbeispiel beschränkt. Sie umfaßt auch vielmehr alle fachmännischen Weiterbildungen und Verbesserungen im Rahmen des erfindungsgemäßen Gedankens.

## Patentansprüche

1. Stoßmesser-Zuschneidemaschine zum Schneiden mehrerer, auf einer tischplattenartigen Unterlage aufgelegter Stofflagen oder dergleichen, mit einem, von einem Maschinengehäuse sich nach unten erstreckenden Stoßmesser (3), dessen Schneidkante (18) mittels einer Messerschutzeinrichtung (20) abgedeckt ist, die mit einer auf- und abbewegbaren Niederhaltervorrichtung (13, 14) verbunden ist, wobei die Messerschutzeinrichtung (20) einen sich im Bereich vor der Schneidkante (18) befindlichen Schutzstab (21, 22) umfaßt, der an seinem unteren Enden mit der Niederhaltervorrichtung (13, 14) verbunden ist, dadurch gekennzeichnet, daß die Messerschutzeinrichtung (20) aus wenigstens zwei, sich in einem geringen Abstand vor der Schneidkante (18) befindlichen, nebeneinander angeordneten Schutzstäben (21, 22) gebildet ist, die an ihren unteren Enden mit der Niederhaltervorrichtung (13, 14) verbunden sind und daß die Schutzstäbe (21, 22) derart um die vordere Schneidkante (18') des Stoßmessers (3) angeordnet sind, daß ein Spalt von ≤ 8 mm entsteht.

2. Zuschneidemaschine nach Anspruch 1, dadurch gekennzeichnet, daß der Abstand von der Verbindungsebene (30) durch die beiden Schutzstäbe (21, 22) zur Schneidkante (18') einen Betrag von s₁ ≤ 8 mm aufweist.

3. Zuschneidemaschine nach Anspruch 1, dadurch gekennzeichnet, daß der Abstand zwischen den beiden Schutzstäben (21, 22) s₂ ≤ 8 mm beträgt.

4. Zuschneidemaschine nach Anspruch 1, dadurch gekennzeichnet, daß die Schutzstäbe (21, 22) im Pleuelgehäuse (27) längs geführt sind.

5. Zuschneidemaschine nach einem der vorhergehenden Ansprüche, dadurch gekennzeichnet, daß unterhalb des Maschinengehäuses (2) eine, aus zwei V-förmig zueinander angeordneten, umlaufenden Schleifbändern bestehende Messerschleifvorrichtung (15) vorgesehen ist, wobei die Schutzstäbe (21, 22) vorzugsweise durch die Schleifbänderarme (28) der Messerschleifvorrichtung hindurchtreten.

6. Zuschneidemaschine nach einem der vorhergehenden Ansprüche, dadurch gekennzeichnet, daß die Schutzstäbe (21, 22) bei ihrer Aufwärtsbewegung mit dem Niederhalter (13, 14) in das Pleuelgehäuse (27) eindringen.

7. Zuschneidemaschine nach Anspruch 5, dadurch gekennzeichnet, daß die Schutzstäbe (21, 22) im Pleuelgehäuse (27) vor dem umlaufenden Pleuel (7) geführt sind, wobei gegebenenfalls Abstandshülsen und/oder Dichtungen zwischen Maschinengehäuse (2) und Pleuel-Abdeckgehäuse (27) vorgesehen sind.

8. Zuschneidemaschine nach einem der vorhergehenden Ansprüche, dadurch gekennzeichnet, daß der Niederhalter (13) als Stoffdrückerfuß ausgebildet ist und an seiner oberen Fläche Befestigungshülsen (23) mit Befestigungsschrauben (24) aufweist, in welchen die unteren Enden der Schutzstäbe (21, 22) fixiert sind.

## Claims

1. Reciprocating-knife cutting machine for cutting several layers of fabric or the like laid on a table plate-like support, with a reciprocating knife (3) extending downwards from a machine housing, whereof the cutting edge (18) is covered by means of a knife protection device (20), which is connected to a holding-down device (13, 14) able to move up and down, the knife protection device (20) comprising a protective bar (21, 22) located in the region in front of the cutting edge (18), which bar (21, 22) is connected at its lower ends to the holding-down device (13, 14), characterised in that the knife protection device (20) is formed from at least two protective bars (21, 22) arranged one beside the other and located at a short distance in front of the cutting edge (18), which bars are connected at their lower ends to the holding-down device (13, 14) and that the protective bars (21, 22) are arranged around the front cutting edge (18') of the reciprocating knife (3) so that a gap of ≤ 8 mm results.

2. Cutting machine according to Claim 1, characterised in that the distance from the connecting plane (30) through the two protective bars (21, 22) to the cutting edge (18') has an amount of s₁ ≤ 8 mm.

3. Cutting machine according to Claim 1, characterised in that the distance between the two protective bars (21, 22) amounts to s₂ ≤ 8 mm.

4. Cutting machine according to Claim 1, characterised in that the protective bars (21, 22) are guided longitudinally in the connecting rod housing (27).

5. Cutting machine according to one of the preceding Claims, characterised in that provided below the machine housing (2) is a knife grinding device (15) consisting of two revolving grinding belts arranged in a V-shape with respect to each other, the protective bars (21, 22) preferably passing through the grinding belt arms (28) of the knife grinding device.

6. Cutting machine according to one of the preceding Claims, characterised in that as they move upwards with their holding-down device (13, 14), the protective bars (21, 22) penetrate the connecting rod housing (27).

7. Cutting machine according to Claim 5, characterised in that the protective bars (21, 22) in the connecting rod housing (27) are guided in front of the revolving connecting rod (7), if necessary spacer sleeves and/or seals being provided between the machine housing (2) and connecting rod covering housing (27).

8. Cutting machine according to one of the preceding Claims, characterised in that the holding-down device (13) is constructed as a fabric presser foot and on its upper surface comprises fastening sleeves (23) with fastening screws (24), in which the lower ends of the protective bars (21, 22) are fixed.

## Revendications

1. Machine de coupe à couteau oscillant pour couper plusieurs couches de matière posées sur une embase du genre plateau de table, comportant un couteau (3) s'étendant vers le bas d'un boîtier de machine et dont le tranchant (18) est recouvert par une protection de couteau (20) reliée à un serre-flanc (13, 14) levable et abaissable, la protection de couteau (20) comprenant une barre de protection (21, 22) située dans la zone et en avant du tranchant (18) et reliée par son extrémité inférieure au serre-flanc,
caractérisée en ce que
le dispositif de protection du couteau (20) est constitué d'au moins deux barres de protection (21, 22) situées côte à côte et à une faible distance en avant du tranchant (18), ces barres étant reliées par leurs extrémités inférieures au serre-flanc (13, 14),
les barres de protection (21, 22) sont disposées autour de l'arête de coupe (18') du couteau (3) créant une fente ≤ 8 mm.

2. Machine de coupe selon la revendication 1,
caractérisée en ce que
la distance (S1) entre le plan (30) reliant les deux barres de protection (21, 22) et l'arête de coupe est ≤ 8 mm.

3. Machine de coupe selon la revendication 1,
caractérisée en ce que
la distance S2 entre les deux barres de protection (21,22) est ≤ 8 mm.

4. Machine de coupe selon la revendication 1,
caractérisée en ce que
les barres de protection (21, 22) sont guidées longitudinalement dans le carter (27) de la bielle.

5. Machine de coupe selon une des revendications précédentes,
caractérisée en ce qu'
il est prévu, en dessous du boîtier de machine (2), un dispositif d'affûtage du couteau (15) constitué de deux bandes abrasives circulantes formant un V, les barres de protection (21, 22) passant de préférence entre les brins (28) des bandes abrasives.

6. Machine de coupe selon une des revendications précédentes,
caractérisée en ce que
les barres de protection (21, 22), lorsqu'elles montent avec le serre-flanc (13, 14), pénètrent dans le carter de bielle (27).

7. Machine de coupe selon la revendication 5,
caractérisée en ce que
les barres de protection (21, 22) coulissent à l'intérieur du carter (27) devant la bielle en mouvement (7), des douilles d'espacement et/ou des joints d'étanchéité étant éventuellement placés entre le boîtier de machine (2) et le carter de bielle (27).

8. Machine de coupe selon une des revendications précédentes,
caractérisée en ce que
le serre-flanc (13) est un pied exerçant une pression sur la matière qui porte sur sa face supérieure des douilles de fixation (23) équipées de vis de fixation (24) et dans lesquelles sont fixées les extrémités inférieures des barres de protection (21, 22).
